# FASCICULE DE BREVET EUROPEEN

(11) **EP 0 032 081 B1**
(45) Date de publication et mention de la délivrance du brevet: **08.10.1986**
(21) Numéro de dépôt: 80401782.0
(22) Date de dépôt: 12.12.1980
(51) Int. Cl.: H01Q 3/20, H01Q 19/195

(54) **Antenne à faisceau orientable pour satellite de télécommunications**
Antenne mit einstellbarer Strahlrichtung für einen Nachrichtensatelliten
Directable-beam antenna for communication satellite

(30) Priorité: 27.12.1979 FR 7931803
(43) Date de publication de la demande: 15.07.1981
(73) Titulaire: ALCATEL ESPACE, F-92407 Courbevoie Cédex (FR)
(72) Inventeur: Urien, Jacques, F-75360 Paris Cedex 08 (FR); Vidal, Saint Andre Bruno, F-75360 Paris Cedex 08 (FR)
(74) Mandataire: Weinmiller, Jürgen

## Description

La présente invention concerne les antennes à faisceau orientable et plus particulièrement celles destinées à être utilisées dans le vide spatial, à bord de satellites de télécommunications.

Ces antennes comportent des mécanismes impliquant des frottements de roulement et de glissement dont la réalisation, avec le haut degré de fiabilité exigé des matériels embarqués dans les satellites, constitue un problème difficile et onéreux à résoudre.

Dans le domaine des antennes terrestres, il est connu par exemple du brevet US 2 867 801 de réaliser des antennes à l'aide d'un dispositif fixe comportant une source primaire rayonnant sur un premier réflecteur, et d'un second réflecteur, mobile, recevant le rayonnement issu du premier. Mais, dans ce système le second réflecteur est mobile autour de deux axes orthogonaux passant par son centre, la source primaire étant placée au centre de ce réflecteur. Les réalisations actuelles d'antennes d'un type analogue embarquées, ne permettent pas d'obtenir plus de 10° de débattement total, alors qu'il est souhaitable d'obtenir des variations d'orientation du faisceau rayonné d'au moins ±30°, soit 60° de débattement.

Par ailleurs, il est connu en soi, comme l'illustre à titre d'exemple le brevet US 3 916 416, d'utiliser dans certains types d'antennes une structure dite "off-set" dans laquelle la source est décalée par rapport à l'axe du réflecteur. Classiquement une telle structure est considérée comme inadaptée à l'obtention d'antennes embarquées orientables car la rotation d'un réflecteur décentré entraine des problèmes aérodynamiques et pneumatiques.

La présente invention a pour but d'obtenir une antenne largement orientable à partir de composants mécaniques connus, conçus et qualifiés pour le fonctionnement en ambiance spatiale, et utilisés en nombre limité de manière à atteindre une excellente fiabilité.

Selon l'invention, une antenne à faisceau orientable comportant une source primaire fixe, un premier réflecteur recevant le rayonnement émis par la source primaire dont il est mécaniquement solidaire, et un second réflecteur orientable, recevant les ondes réfléchies par le premier réflecteur, le second réflecteur étant mécaniquement relié à un dispositif à cardan comportant deux axes de rotation orthogonaux dont l'un est supporté par un bâti solidaire de la source et du premier réflecteur, et dont l'autre axe, orthogonal, sert d'axe de pivot à ce second réflecteur, est caractérisée en ce que, cette antenne étant destinée à être embarquée à bord d'un satellite terrestre pour fonctionner dans le vide spatial, la source primaire est une source décalée en off-set de manière connue en soi par rapport à la surface effective du second réflecteur pour ne pas intercepter les ondes réfléchies par le premier réflecteur, la liaison du second réflecteur au dispositif à cardan est réalisée d'un seul côté en une zone située sur son bord, et l'autre axe est près de et parallèle à une tangente du second réflecteur passant par les points de fixation du bord dudit réflecteur au dispositif à cardan.

L'invention sera mieux comprise et d'autres caractéristiques apparaîtront à l'aide de la description ci-après et des dessins s'y rapportant sur lesquels:
- la fig. 1 est un exemple de réalisation d'antenne à faisceau orientable selon l'invention;
- la fig. 2 est une coupe partielle de la fig. 1, menée dans le plan de symétrie de l'antenne.

Sur la fig. 1, une source primaire 1 de rayonnement électromagnétique ayant un axe de symétrie 20 est mécaniquement solidaire d'un bâti 8 supportant également un réflecteur auxiliaire 2, dont les éléments mécaniques de maintien ne sont pas représentés pour plus de clarté. Ce réflecteur est découpé dans un paraboloïde de révolution de sommet O (représenté sur la seule fig. 2) et de foyer F, ce dernier étant contenu dans le plan de symétrie de l'antenne et situé au niveau de l'embouchure de la source 1. L'axe 20, qui coupe le réflecteur 2 en un point A, fait, avec la droite FO reliant le foyer F au sommet O, un angle a (fig. 2) selon un montage classique dit en "off-set" dans la littérature anglo-saxonne.

Le bâti 8 supporte également un axe 7 à travers deux paliers à roulement à billes 15 et 16. Autour de cet axe 7 pivote (selon la flèche 4) un berceau 5 supportant lui-même un axe 6, orthogonal à l'axe 7, à travers deux paliers à roulement à billes 13 et 14.

Un réflecteur principal plan 3 est mobile autour de l'axe 6. Il est fixé mécaniquement, par sa périphérie, à travers deux pattes de fixation dont une seule, 17, est visible sur la figure, aux éléments mobiles 11 et 9 constituant respectivement les rotors d'un moteur et d'un résolver qui tournent (selon la flèche 18) autour de cet axe 6 dont les stators sont solidaires. Inversement, les rotors d'un moteur et d'un résolver sont solidaires de chaque extrémité de l'axe 7, il y correspond respectivement les stators 10 et 12 solidaires du bâti 8.

Le réflecteur auxiliaire 2 est constitué de fils conducteurs parallèles dont le diamètre et le pas sont choisis de manière à agir comme un filtre de polarisation réfléchissant pour les ondes ayant la polarisation de celles émises par la source 1, et transparent pour celles polarisées orthogonalement par rapport aux précédentes.

Le réflecteur plan 3 est constitué de fils parallèles équidistants de conception analogue à ceux du réflecteur 2 mais de telle sorte que la polarisation des ondes réfléchies soit alors croisée. Ainsi un rayon émis par la source 1 selon l'axe 20 est réfléchi en A par le réflecteur 2 s'il présente la polarisation correcte. Il se propage selon l'axe 21 pour être réfléchi selon l'axe 22 avec une polarisation perpendiculaire à la précédente lui permettant de traverser sans atténuation notable le réflecteur 2. Cet axe 22 peut prendre une direction quelconque parmi celles possibles dans une portion conique de l'espace dont les angles d'ouverture sont respectivement proportionnels aux angles de débattement 23 et 24 définis par la rotation des axes correspondants 6 et 7.

Une telle structure ne comporte, pour les liaisons mobiles, que des composants mécaniques du commerce, c'est-à-dire des roulements à billes conçus et qualifiés pour le fonctionnement en ambiance spatiale, ce qui évite les études importantes de dispositifs spécifiques nécessitant des moyens conséquents et dont les performances ne correspondent pas toujours à ce qu'on en attend. Bien entendu la structure décrite n'est qu'un exemple.

Une autre forme peut être donnée au réflecteur 2, en particulier, il peut être découpé dans un cylindre parabolique et associé à une source linéaire, c'est-à-dire large dans une direction parallèle au lieu des foyers de ce réflecteur. Le réflecteur mobile 3 n'est pas nécessairement plan mais peut être, par exemple, parabolique. De même le réseau de fils parallèles peut être remplacé par des sillons taiJlés dans une forme pleine.

Il n'est pas non plus nécessaire que le réflecteur fixe 2 joue le rôle de filtre de polarisation et donc que le réflecteur mobile provoque un croisement de polarisation, dans la mesure où les directions de l'espace où il est désiré de faire rayonner l'antenne permettent d'éviter au faisceau réfléchi par le réflecteur mobile 3 de rencontrer le réflecteur fixe 2. De même le système cinématique à cardan pour deux axes peut être remplacé par un système de rotation d'un simple axe si la limitation de balayage de l'espace qui en résulte est admissible pour l'exploitation.

Enfin les paliers peuvent être de tout autre type connu, des paliers lisses par exemple, dans la mesure où ils présentent la qualité requise.

## Revendications

1. Antenne à faisceau orientable comportant une source primaire fixe (1), un premier réflecteur (2) recevant le rayonnement émis par la source primaire dont il est mécaniquement solidaire, et un second réflecteur (3), orientable recevant les ondes réfléchies par le premier réflecteur, le second réflecteur étant mécaniquement relié à un dispositif à cardan comportant deux axes de rotation orthogonaux dont l'un (7) est supporté par un bâti (8) solidaire de la source (1) et du premier réflecteur (2), et dont l'autre axe (6), orthogonal, sert d'axe de pivot à ce second réflecteur, caractérisée en ce que, cette antenne étant destinée à être embarquée à bord d'un satellite terrestre pour fonctionner dans le vide spatial, la source primaire (1) est une source décalée en off-set de manière connue en soi par rapport à la surface effective du second réflecteur pour ne pas intercepter les ondes réfléchies par le premier réflecteur, la liaison du second réflecteur (3) au dispositif à cardan est réalisée d'un seul côté en une zone située sur son bord, et l'autre axe (6) est près de et parallèle à une tangente du second réflecteur passant par les points de fixation (17) du bord dudit réflecteur au dispositif à cardan.

2. Antenne selon la revendication 1, caractérisée en ce que chaque axe repose sur deux paliers (13, 14 et 15, 16) équipés respectivement d'un moteur et d'un système de recopie dont les rotors ou les stators sont mécaniquement solidaires de l'axe considéré (6, 7).

3. Antenne selon l'une des revendications 1 et 2, caractérisée en ce que le premier réflecteur (2) est paraboloïdal et agit comme un filtre de polarisation, réfléchissant pour les ondes rayonnées par la source primaire (1) et transparent pour ces mêmes ondes réfléchies ensuite par le second réflecteur (3) selon une polarisation orthogonale par rapport à la précédente.

4. Antenne selon l'une des revendications 1 et 2, caractérisée en ce que le premier réflecteur (2) est cylindro-parabolique et en ce que la source primaire (1) est de structure linéaire, c'est-à-dire large dans une direction parallèle au lieu des foyers du premier réflecteur (2).

## Claims

1. An orientable beam antenna comprising a fixed primary source (1), a first reflector (2) receiving the radiation emitted by the primary source with which it is mechanically integral, and a second, orientable reflector (3) receiving the waves reflected by the first reflector, and being mechanically connected to a cardan device having two orthogonal axes of rotation, one of which (7) is supported by a frame (8) integral with the source (1) and the first reflector (2), while the other, orthogonal axis (6) serves as the pivot for said second reflector, characterized in that said antenna being conceived to be mounted on an earth satellite for space operation, the primary source (1) is offset in a manner known per se with respect to the effective surface of the second reflector in order not to intercept the waves reflected by the first reflector, that the second reflector (3) is connected to the cardan device at one side only in its peripheral zone, and that the other axis (6) is close to and parallel to a tangent line of the second reflector passing through the points of fixation (17) of the periphery of said reflector with the cardan device.

2. An antenna according to claim 1, characterized in that each axis rests on two bearings (13, 14 and 15, 16) equipped respectively with a motor and a recopying system, the rotors and stators of which are mechanically integral with the considered axis (6, 7).

3. An antenna according to one of claims 1 and 2, characterized in that the first reflector (2) is paraboloidal and acts as a polarisation filter, reflecting the waves radiated by the primary source (1) and transparent for the same waves which have then been reflected by the second reflector (3) according to a polarisation which is orthogonal with respect to the preceding one.

4. An antenna according to one of claims 1 and 2, characterized in that the first reflector (2) is cylindro-parabolic and that the primary source (1) has a linear structure, i.e. wide in a parallel direction at the location of the focal points of the first reflector (2).

## Patentansprüche

1. Antenne mit einstellbarer Strahlrichtung und mit einer festen Primärquelle (1), einem ersten Reflektor (2), der die von der Primärquelle ausgesandte Strahlung empfängt und mit dieser mechanisch starr verbunden ist, sowie mit einem zweiten, orientierbaren Reflektor (3), der die vom ersten Reflektor reflektierten Wellen empfängt und mechanisch mit einer zwei zueinander senkrechte Drehachsen aufweisenden Kardanvorrichtung verbunden ist, wobei eine dieser Achsen (7) von einem mit der Quelle (1) und dem ersten Reflektor (2) fest verbundenen Gerüst (8) getragen wird und die andere dazu senkrechte Achse (6) als Schwenkachse für den zweiten Reflektor dient, dadurch gekennzeichnet, dass für eine Verwendung der Antenne an Bord eines Erdsatelliten im Weltraum die Primärquelle (1) in an sich bekannter Weise bezüglich der wirksamen Oberfläche des zweiten Reflektors versetzt ist, um nicht die vom ersten Reflektor reflektierten Wellen zu unterbrechen, dass die Verbindung des zweiten Reflektors (3) mit der Kardanvorrichtung nur einseitig in einer am Reflektorrand liegenden Zone erfolgt und dass die andere Achse (6) nahe bei und parallel zu einer Tangente des zweiten Reflektors liegt, die durch die Befestigungspunkte (17) des Randes dieses Reflektors an der Kardanvorrichtung verläuft.

2. Antenne nach Anspruch 1, dadurch gekennzeichnet, dass jede Achse auf zwei Lagern (13, 14 und 15, 16) aufliegt, die je mit einem Motor und einem Nachlaufsystem versehen sind, dessen Rotoren und Statoren mechanisch mit der betrachteten Achse (6, 7) fest verbunden sind.

3. Antenne nach einem der Ansprüche 1 und 2, dadurch gekennzeichnet, dass der erste Reflektor (2) ein Paraboloidspiegel ist und als Polarisationsfilter wirkt, indem er für die von der Primärquelle (1) ausgestrahlten Wellen reflektierend und für dieselben vom zweiten Reflektor (3) gemäss einer im Vergleich zur vorhergehenden Strahlung orthogonalen Polarisation reflektierten Wellen durchlässig ist.

4. Antenne nach einem der Ansprüche 1 und 2, dadurch gekennzeichnet, dass der erste Reflektor (2) eine Zylinder-Parabelform aufweist und dass die Primärquelle (1) eine lineare Struktur besitzt, d.h. in Höhe der Brennpunkte des ersten Reflektors (2) in einer parallelen Richtung breit ist.
